# EUROPÄISCHE PATENTSCHRIFT

(11) **EP 0 369 478 B1**
(45) Veröffentlichungstag und Bekanntmachung des Hinweises auf die Patenterteilung: **11.08.1993**
(21) Anmeldenummer: 89121341.5
(22) Anmeldetag: 17.11.1989
(51) Int. Cl.: B05B 15/12, B05B 5/08

(54) **Kammer für die verschiedenen Behandlungsstationen eines Gegenstandes beim elektrostatischen Pulverbeschichten**
Booth for the different treatment stations of an object for its electrostatic powder coating
Enceinte pour les différents postes de traitement d'objets lors de leur revêtement électrostatique par de la poudre

(30) Priorität: 17.11.1988 DE 3838926
(43) Veröffentlichungstag der Anmeldung: 23.05.1990
(73) Patentinhaber: COLUMBUS SYSTEM PATENT AG, CH-7000 Chur (CH)
(72) Erfinder: Berkmann, Adolf, W-7251 Weissach (DE)
(74) Vertreter: Zmyj, Erwin, Dipl.-Ing., Dipl.-Wirtsch.-Ing.

(56) Entgegenhaltungen:
- DE-A- 3 640 699

## Beschreibung

Die Erfindung bezieht sich auf eine Kammer für die verschiedenen Behandlungsstationen eines Gegenstandes beim elektrostatischen Pulverbeschichten von Gegenständen mit Seitenwänden, einem Deckenbereich und einem Bodenbereich, wobei die Seitenwände in Kabinenquerrichtung verstellbar sind.

Um einen Gegenstand mittels Pulverlack beschichten zu können, muß dieser verschiedene Behandlungsstationen durchlaufen. Zunächst muß der Gegenstand entfettet, gereinigt, phosphatiert und abgespült werden, worauf er in einer weiteren Behandlungsstation getrocknet wird, bevor er in eine Behandlungsstation eingebracht werden kann, in welcher unter Zuhilfenahme eines elektrostatischen Feldes Pulverlack mittels Sprühdüsen aufgetragen werden kann, wobei das überschüssige Pulver abgesaugt und der Wiederverwendung zugeführt wird. Anschließend gelangt der Gegenstand in eine weitere Behandlungsstation, in welcher mittels Infrarotstrahlern der gleichmäßig anhaftende Pulverlack geliert, ausgehärtet und getrocknet wird.

Für diese einzelnen Behandlungsstationen sind tunnelförmige Kammern bekannt, in die der Gegenstand eingebracht und nach der Behandlung wieder herausgebracht wird, wofür die Kammer stirnseitige Öffnungen aufweist.

Nachteilig bei diesen bekannten Kammern ist die Tatsache, daß diese in sich starr ausgeführt sind, so daß sie nur für Gegenstände bis zu einer bestimmten Größe geeignet sind.

Aus der DE-A-36 40 699 ist eine Kabine zum Sprühbeschichten von Gegenständen bekannt, bei der die Seitenwände quer zur Kabinenlängsachse einstellbar sind, um das Kabinenvolumen der Größe der zu beschichtenden Gegenstände anpassen zu können. Dabei bleibt der Deckenbereich, soweit starre Deckenwände vorgesehen sind und der Bodenbereich, der aus einem umlaufenden Filterband besteht, unverändert. Die Sprüheinrichtung kann zwar mit der Seitenwand mitverschoben werden, ist aber in Längsrichtung der Kammer nicht verfahrbar, so daß die zu beschichtenden Gegenstände an der Sprühvorrichtung vorbeigeführt werden müssen. Dies führt bei langen Gegenständen dazu, daß entweder sehr lange Kammern ausgebildet werden müssen oder was in der Praxis der häufigere Fall ist, daß die Gegenstände die Kammer bereits verlassen, bevor sie in ihrer gesamten Länge beschichtet sind. Dies kann nachteilige Folgen haben, da äußere Einflüsse auf die bereits beschichteten Bereiche der aus der Kammer austretenden Gegenstände nicht immer zu vermeiden sind, was zu Qualitätseinbußen führt. Da der Bodenbereich und der Deckenbereich nicht veränderbar sind, ist der Platzbedarf für die Kammer trotz der Verschiebbarkeit der Seitenwände gleichbleibend. Dies ist insofern nachteilig, als stets der Platz für die größtmöglichen Teile zur Verfügung gestellt werden muß, obwohl eine solche Kammer über längere Zeit oder auch in manchen Fällen ständig nur für kleinere Teile zum Einsatz kommt. Im letzteren Falle ist der Platz in einer Halle, in der solche Kammern aufgestellt werden, nicht optimal genutzt.

Aufgabe der Erfindung ist es, eine Kammer zu schaffen, die an unterschiedliche Abmessungen der Gegenstände bei veränderlichem Platzbedarf anpaßbar ist und die darin eingebrachten Gegenstände ohne die Kammer auch nur teilweise zu verlassen, vollständig behandelt werden können.

Diese Aufgabe wird ausgehend von einer Kammer nach dem Oberbegriff des Anspruchs 1 erfindungsgemäß dadurch gelöst, daß die Kammer in ihrer Gesamtheit in Längsrichtung in zwei Teile geteilt ist, von denen jeder Teil eine Längswand sowie einen Teil des Deckenbereiches und einen Teil des Bodenbereiches umfaßt, die mit der Längswand einen Teil bilden und insgesamt quer zur Kammerlängsrichtung relativ zueinander verschiebbar sind, und daß zumindest längs einer Seitenwand an deren Innenseite eine Behandlungseinheit in Kammerlängsrichtung verfahrbar geführt ist.

Durch die Zweitei lung der Kammer in Längsrichtung und die Möglichkeit, diese beide Teile relativ zueinander zu verschieben, wobei üblicherweise ein Teil feststehend und der andere Teil verschiebbar ist, wird nicht nur eine Anpassungsmöglichkeit an unterschiedliche Abmessungen der Gegenstände quer zur Längsrichtung der Kammer geschaffen, so daß man mit weniger Kammergrößen auskommt und die Kammergröße auf die jeweils zu beschichtenden Gegenstände einstellbar ist, was auch den jeweiligen Behandlungsvorgang in günstiger Weise beeinflußt, sondern man kann hierdurch auch den äußeren Platzbedarf der Kammer verändern. Für den Fall, daß eine solche Kammer ständig nur für kleinere Gegenstände vorgesehen ist, lassen sich bei einem vorgegebenen Raumangebot in einer Halle mehrere Kammern unterbringen. Da die Kammer in Längsrichtung in ihrer Gesamtheit geteilt ist und somit beide Kammerteile zueinander verschiebbar sind, ohne daß bei einem Zusammenrücken der Längswände Deckenbereiche und Bodenbereiche außerhalb des Kammerinnenraumes verbleiben, ist die Gefahr der Verschmutzung solcher außen verbleibender Kammerbereiche nicht gegeben. Verbleiben nämlich solche Kammerbereiche längere Zeit außerhalb des Kammerinnenraumes, so müssen sie vor einer Vergrößerung der Kammer wieder gereinigt werden, was bei der vorliegenden Erfindung aufgrund der Zweiteilung der Kammer entfällt.

Durch die Verfahrbarkeit der jeweiligen Behandlungseinheit innerhalb des Arbeitsbereiches der Kammer, können sehr lange Gegenstände, und zwar bis zu einer Länge die der Länge des Arbeitsbereiches entspricht vollständig behandelt werden, bevor sie die Kammer verlassen. Dies ist beispielsweise für die Behandlungsstation in welcher der Gegenstand gereinigt, entfettet, phosphatiert und wieder abgespült wird von Bedeutung da hierdurch der Verschleppungsgrad für anhaftende Flüssigkeit gegenüber einer kontinuierlich durchlaufenden Behandlung wesentlich verringert werden kann aber auch in den anderen Behandlungsstationen ist es günstiger, wenn der Gegenstand erst dann die Kammer verläßt, wenn er über seine gesamte Länge beschichtet ist oder der Pulverlack ausgehärtet ist.

Die grundlegende Ausbildung der Kammer, nämlich die geteilte Ausgestaltung und damit die Anpaßbarkeit an unterschiedlich große Gegenstände sowie die Anordnung der Behandlungseinheit als fahrbare Einheit sind unabhängig von dem Einsatz der Kammer an den einzelnen Stationen gleich. Unterschiedlich sind nur die einzelnen Behandlungseinheiten, die dem jeweiligen Behandlungsvorgang angepaßt sind.

Für die Vorbehandlung weist gemäß einer Ausgestaltung der Erfindung die verfahrbare Behandlungseinheit an einem verfahrbaren Wagen zumindest eine Sprühdüse auf, die wahlweise an eine Quelle für Reinigungs oder Behandlungsflüssigkeit und eine Quelle für Spülflüssigkeit anschließbar ist und am Boden der Kammer ist eine Auffangrinne kippbar gelagert, die die aufgefangene Flüssigkeit je nach Kippstellung entweder in einen Behälter für Behandlungsflüssigkeit oder einen Behälter für Spülflüssigkeit leitet. In dieser Kammer werden die zu beschichtenden Gegenstände gereinigt, entfettet, phosphatiert und anschließend abgespült, so daß sie dann in der nächsten Behandlungsstation getrocknet werden können. Hierzu umfaßt gemäß einer anderen Ausgestaltung der Erfindung die verfahrbare Behandlungseinheit zumindest eine mit Infrarotstrahlern und Reflektoren besetzte Einheit, die sich annähernd über den gesamten Innenumfang längs eines Kammerabschnittes erstreckt. Hierdurch ist der zu behandelnde Gegenstand von allen Seiten einer Wärmebehandlung unterworfen. Eine so ausgestaltete Kammer findet auch Anwendung zum Aushärten des auf dem Gegenstandes aufgetragenen Pulverlackes. Speziell für die Trocknung des Gegenstandes ist es nach einer weiteren Ausgestaltung der Erfindung vorteilhaft, wenn zusätzlich zu den Infrarotstrahlern Luftausblasedüsen an der verfahrbaren Einheit vorgesehen sind, um den Trocknungsvorgang zu beschleunigen.

Für das Beschichten des vorbehandelten Gegenstandes umfaßt gemäß einer anderen Ausgestaltung der Erfindung die verfahrbare Behandlungseinheit zumindest eine Sprühdüse für das Pulver und eine der Sprühdüse gegenüberliegende Absaugvorrichtung. Auch bei dieser Ausgestaltung der Kammer speziell für den Beschichtungsvorgang macht sich die Veränderbarkeit der Kammerbreite günstig bemerkbar, weil immer mit dem richtigen Abstand zwischen Sprühdüse und dem zu beschichtenden Gegenstand einerseits und dem richtigen Abstand zwischen dem zu beschichtenden Gegenstand und der Absaugvorrichtung gearbeitet werden kann, wodurch die Qualität des aufgetragenen Pulverlackes stets gleichbleibend ist. Außerdem kann durch diese Anpaßbarkeit der Kammergröße der Pulverdurchsatz auf die jeweiligen zu beschichtenden Gegenstände besser angepaßt werden.

Wenn gemäß einer weiteren vorteilhaften Ausgestaltung der Erfindung die Kammer eine Öffnung in ihrem oberen Bereich aufweist, die zum Ein- und Ausführen des zu behandelnden Gegenstandes dient und diese Öffnung eine Länge aufweist, die zumindest der Länge des zu behandelnden Gegenstandes entspricht, so können hierdurch besonders lange Gegenstände von oben in die jeweilige Kammer hineingebracht und wieder herausgeholt werden. Diese Ausgestaltung ermöglicht eine Aufstellung der Kammern mit ihrer Längsrichtung quer zur Transportrichtung der Gegenstände, wodurch gegenüber einer Anordnung der einzelnen Kammern in ihrer Längsrichtung hintereinander ein wesentlich geringerer Platzbedarf benötigt wird. Diese Anordnung führt dann zu einem taktweisen Weiterbefördern der Gegenstände von einer Kammer zur anderen. Diese Anordnung eignet sich insbesondere für sehr lange Gegenstände.

Selbstverständlich kann auch nach einer anderen Ausgestaltung der Erfindung die Kammer an den Stirnenden Ein- und Ausführöffnungen für die zu behandelnden Gegenstände aufweisen, um diese in Längsrichtung durch die Kammer hindurchzuführen.

Die Erfindung wird nachstehend anhand verschieden ausgestalteter Ausführungsbeispiele einer Kammer näher erläutert. In der Zeichnung zeigen
- Fig. 1 :: eine schaubildliche Darstellung einer Kammer mit einer Behandlungsvorrichtung für die Vorbehandlung der zu beschichtenden Gegenstände;
- Fig. 2 :: eine schaubildliche Darstellung einer Kammer mit einer Behandlungsvorrichtung für das Trocknen der vorbehandelten Gegenstände;
- Fig. 3 :: eine schaubildliche Darstellung einer Kammer in einer Behandlungseinrichtung zum Pulverbeschichten der Gegegstände;
- Fig. 4 :: eine schaubildliche Darstellung einer Kammer mit einer Behandlungseinrichtung zum Aushärten der aufgebrachten Pulverlackschicht.

Aus sämtlichen Figuren der beigefügten Zeichnung ist das wesentliche Merkmal der Erfindung erkennbar, das darin besteht, daß eine tunnelförmig gestaltete Kammer, die insgesamt mit 1 bezeichnet ist, in Längsrichtung geteilt ist und zwei Kammerteile 2 und 3 aufweist von denen der Kammerteil 3 auf Schienen 4 quer zur Längsrichtung der Kammer verschiebbar ist, so daß die Kammerbreite den jeweiligen zu behandlenden Gegenständen angepaßt werden kann. Die jeweilige Kammer weist einen im wesentlichen rechteckigen Querschnitt mit abgerundeten Übergängen 5 und 6 zwischen den Seitenwänden 7 und dem Deckenbereich 8 einerseits sowie zwischen den Seitenwänden 7 und dem Bodenbereich 9 andererseits auf. Im Deckenbereich 8 ist eine in Längsrichtung sich erstreckende Öffnung 10 vorgesehen, die zum Einführen und Herausführen von langgestreckten Gegenständen beispielsweise Rohren 11 dient. Der verschiebbare Teil 3 der Kammer 1 weist in seinem Bodenbereich 9 ein schwenkbar gelagertes Abdeckblech 12 auf, das auf dem Boden des feststehenden Kammerteils 2 aufruht und sich bei Verschiebung des Kammerteils 3 dem schrägen Bodenverlauf des feststehenden Kammerteils anpaßen kann. Dieser grundsätzliche Kammeraufbau ist für alle Kammern gleich, unabhängig davon, welcher Behandlungsstation sie zugeordnet werden. Die Kammer ist in einen Behandlungsbereich 13 und einen am Ende der Kammer vorgesehenen Bereitstellungsbereich 14 unterteilt, in welchen die einzelnen noch näher zu beschreibenden Behandlungseinheiten verfahrbar sind, wenn die Kammer beispielsweise gereinigt werden soll.

Oberhalb einer jeden Kammer ist ein durch Schienen 15 schematisch angedeutetes Transportsystem für die zu behandelnden Gegenstände vorgesehen, wobei die Transportrichtung quer zur Längsrichtung der Kammer erfolgt. Die einzelnen Kammern werden dabei parallel zueinander aufgestellt und der Weitertransport der zu behandelnden Gegenstände erfolgt taktweise von einer Kammer zur anderen, wobei die Gegenstände von oben durch die Öffnung 11 in die Kammer herabgelassen und nach der Behandlung wieder nach oben herausgeholt werden. Selbstverständlich können die Gegenstände auch in Längsrichtung durch die Kammern transportiert werden, da die Kammern an ihren Stirnenden offen sind. Dies bietet sich für kleine Gegensätnde an.
Nachstehend werden die unterschiedlichen Behandlungseinheiten innerhalb der Kammern beschrieben die notwendig sind, um den Gegenstand vorzubehandeln, zu trocknen, zu beschichten und anschließend die aufgetragene Schicht zu erhärten.

Wie aus Fig. 1 ersichtlich ist im Inneren der Kammer 1 an jeder Seitenwand jeweils eine Behandlungseinheit zum Vorbehandeln, d. h. reinigen, entfetten und phosphatieren sowie abspülen des zu beschichtenden Gegenstandes vorgesehen, wobei diese Behandlungseinheiten jeweils mit 16 bezeichnet sind. Jede Behandlungseinheit ist an Schienen 17 in Längsrichtung der Kammer verfahrbar und weist Rohrleitungen 18 und Sprühdüsen 19 auf. Aus diesen Sprühdüsen wird wahlweise Behandlungsflüssigkeit zum reinigen, entfetten und phosphatieren der Gegenstände oder Spülflüssikgkeit ausgesprüht um den Gegenstand nach der Behandlung abzuspülen. Unterhalb des Bodenbleches 12 ist eine kippbare Rinne 20 vorgesehen, die je nach ihrer Kippstellung zum einen die Behandlungsflüssigkleit in eine Auffangbehälter und in der anderen Kippstellung die Spülflüssigkeit in einen anderen Auffangbehälter, die jeweils in der Zeichnung nicht dargestellt sind, leitet. Damit die Flüssigkeit trotz des Bodenbleches 12 zur Kipprinne 20 gelangen kann, ruht das Bodenblech 12 auf Rampen 21 auf, die am Boden des feststehenden Teils angeordnet sind, so daß zwischen dem Boden des feststehenden Teils und dem Bodenblech ein gewisser Spalt verbleibt.

In Fig. 2 ist die Kammer 1 als Trockenstation ausgebildet. Hierfür ist innerhalb der Kammer an jeder Seitenwand längs Schienen eine Behandlungseinheit verfahrbar, die Infrarotstrahler 22 und Luftausblasedüsen 23 aufweist, um den aus der Kammer gemäß Fig. 1 kommenden Gegenstand zu trocknen.

Fig. 3 zeigt die Kammer als Beschichtungsstation. Hier ist an jeder Seitenwand längs der Schienen 17 eine Einheit verfahrbar angeordnet, die Sprühdüsen 26 und eine Absaugvorrichtung 25 aufweist. Bei der gegenüberliegenden Einheit sind Sprühdüsen und Absaugvorrichtung spiegelbildlich angeordnet, so daß den Sprühdüsen jeweils eine Absaugvorrichtung unmittelbar gegenübersteht. Diese Kammer ist auch noch im Übergangsbereich 5, d. h. im Übergang zwischen der Seitenwand und dem Deckenbereich mit einer Sprühvorrichtung 28 versehen, die aus einem Wasserrohr und Sprühdüsen besteht, die zum Abspülen der gesamten Innenwandflächen dienen, was bei jedem Farbwechsel notwendig ist, um die an der Wand haftenden Pulverteilchen, die trotz Absaugvorrichtung an die Wand gelangen, abzuspülen.

Bei der Ausgestaltung nach Fig. 4 dient die Kammer als Aushärtestation für die aufgetragene Lackschicht. Zu diesem Zweck sind an beiden Seitenwänden verfahrbare Behandlungseinheiten 29 angeordnet, die Infrarotstrahler 30 aufweisen, um die aufgetragene Pulverschicht durch Wärmeeinwirkung zum Gelieren zu bringen und dabei den im Pulver enthaltenen Härter zu aktivieren.

## Patentansprüche

1. Kammer für die verschiedenen Behandlungsstationen eines Gegenstandes beim elektrostatischen Pulverbeschichten von Gegenständen mit Seitenwänden (7), einem Deckenbereich (8) und einem Bodenbereich (9), wobei die Seitenwände (7) in Kabinenquerrichtung verstellbar sind, **dadurch gekennzeichnet**, daß die Kammer (1) in ihrer Gesamtheit in Längsrichtung in zwei Teile (2, 3) geteilt ist, von denen jeder Teil (2, 3) eine Längswand (7) sowie einen Teil des Deckenbereiches (8) und einen Teil des Bodenbereiches (9) umfaßt, die mit der Längswand (7) ein Teil (2, 3) bilden und insgesamt quer zur Kammerlängsrichtung relativ zueinander verschiebbar sind, und daß zumindest längs einer Seitenwand (7) an deren Innenseite eine Behandlungseinheit (16, 22, 25, 29) in Kammerlängsrichtung verfahrbar geführt ist.

2. Kammer nach Anspruch 1, **dadurch gekennzeichnet**, daß die Kammer (1) einen Behandlungsbereich (13) sowie zumindest einen Bereitstellungsbereich (14) für die Behandlungseinheit außerhalb des Behandlungsbereiches (14) am Ende der Kammer (1) aufweist.

3. Kammer nach Anspruch 1 oder 2, **dadurch gekennzeichnet**, daß der eine Kammerteil (3) ein schwenkbar gelagertes Bodenblech (12) aufweist, das verschiebbar auf dem Boden (9) des gegenüberliegenden Kammerteils (2) aufruht.

4. Kammer nach einem der Ansprüche 1 bis 3, **dadurch gekennzeichnet**, daß die verfahrbare Behandlungseinheit (16) zumindest eine Sprühdüse (19) aufweist, die wahlweise an eine Quelle für Reinigungs- oder Behandlungsflüssigkeit und eine Quelle für Spülflüssigkeit anschließbar ist und daß am Boden der Kammer (1) eine Auffangrinne (20) kippbar gelagert ist, die die aufgefangene Flüssigkeit je nach Kippstellung entweder in einen Behälter für Behandlungsflüssigkeit oder einen Behälter für Spülflüssigkeit leitet.

5. Kammer nach einem der Ansprüche 1 bis 3, **dadurch gekennzeichnet,** daß die verfahrbare Behandlungseinheit (22; 29) zumindest eine mit Infrarotstrahlern (23; 30) und Reflektoren besetzte Einheit umfaßt, die sich annähernd über den gesamten Innenumfang längs eines Kammerabschnittes erstreckt.

6. Kammer nach Anspruch 5, **dadurch gekennzeichnet,** daß Luftausblasedüsen (24) an der verfahrbaren Behandlungseinheit (22) vorgesehen sind.

7. Kammer nach einem der Ansprüche 1 bis 3, **dadurch gekennzeichnet,** daß die verfahrbare Behandlungseinheit (25) zumindest eine Sprühdüse (26) für den Pulverlack und eine der Sprühdüse gegenüberliegende Absaugvorrichtung (27) umfaßt.

8. Kammer nach einem der Ansprüche 1 bis 3, **dadurch gekennzeichnet,** daß die verfahrbare Behandlungseinheit (25) zumindest eine Sprühdüse (26) für den Pulverlack und eine Absaugvorrichtung (27) umfaßt und daß in der Kammer zwei einander gegenüberliegende Behandlungseinheiten vorgesehen sind, die synchron verfahrbar sind und bei denen der Sprühdüse (26) der einen Behandlungseinheit eine Absaugvorrichtung (27) der anderen Behandlungseinheit gegenüberliegt.

9. Kammer nach einem der Ansprüche 1 bis 8, **dadurch gekennzeichnet,** daß sie eine Öffnung (10) im oberen Bereich (8) aufweist, die zum Ein- und Ausführen des zu behandelnden Gegenstandes dient und eine Länge aufweist, die zumindest der Länge des zu behandelnden Gegenstandes entspricht.

10. Kammer nach einem der Ansprüche 1 bis 9, **dadurch gekennzeichnet,** daß sie an den Stirnenden Ein- und Ausführöffnungen für den zu behandelnden Gegenstand aufweist.

## Claims

1. Booth for the different treatment stations of an object for the electrostatic powder coating of objects, comprising side walls (7), a roof area (8) and a floor area (9), the side walls (7) being adjustable in the transverse direction of the booth, characterised in that the booth (1) in its entirety is divided into two parts (2, 3) in the longitudinal direction, each part (2, 3) including one longitudinal wall (7) and part of the roof area (8) and part of the floor area (9), which form one part (2, 3) with the longitudinal wall (7) and as a whole are displaceable relative to one another transversely to the longitudinal direction of the booth, and that a treatment unit (16, 22, 25, 29) is movably guided in the longitudinal direction of the booth at least along one side wall (7) on the inner face thereof.

2. Booth according to claim 1, characterised in that the booth (1) has a treatment area (13) and at least one preparation area (14) for the treatment unit outside the treatment area (14) at the end of the booth (1).

3. Booth according to claim 1 or claim 2, characterised in that one booth part (3) has a pivotally mounted base plate (12) which rests displaceably on the floor (9) of the opposite booth part (2).

4. Booth according to one of claims 1 to 3, characterised in that the movable treatment unit (16) has at least one spray nozzle (19) which is connected selectively to a source of cleaning or treatment liquid and a source of rinsing liquid, and that a collecting channel (20) is tiltably mounted on the floor of the booth (1) and, depending on the tilting position, guides the liquid collected either into a container for treatment liquid or into a container for rinsing liquid.

5. Booth according to one of claims 1 to 3, characterised in that the movable treatment unit (22; 29) includes at least one unit provided with infrared radiators (23; 30) and reflectors and extending over approximately the entire inner circumference along a section of the booth.

6. Booth according to claim 5, characterised in that air-blowing nozzles (24) are provided on the movable treatment unit (22).

7. Booth according to one of claims 1 to 3, characterised in that the movable treatment unit (25) includes at least one spray nozzle (26) for the powder coating and a suction device (27) situated opposite the spray nozzle.

8. Booth according to one of claims 1 to 3, characterised in that the movable treatment unit (25) includes at least one spray nozzle (26) for the powder coating and a suction device (27) and that two opposing treatment units are provided in the chamber which can be moved in a synchronised manner and in which a suction device (27) of one treatment unit is situated opposite the spray nozzles (26) of the other treatment unit.

9. Booth according to one of claims 1 to 8, characterised in that it is provided in the upper region (8) with an opening (10) which serves for the introduction and removal of the object to be treated and has a length which corresponds at least to the length of the object to be treated.

10. Booth according to one of claims 1 to 9, characterised in that it is provided at its end faces with inlets and outlets for the object to be treated.

## Revendications

1. Enceinte pour les différents postes de traitement d'un objet lors du revêtement électrostatique d'objets par de la poudre, comprenant des parois latérales (7), une zone de plafond (8) et une zone de plancher (9), les parois latérales (7) étant mobiles dans le sens transversal de la cabine, caractérisée en ce que l'enceinte (1) est divisée dans sa totalité en deux parties (2, 3) dans le sens longitudinal, chacune de ces parties (2, 3) comprenant une paroi longitudinale (7) ainsi qu'une partie de la zone de plafond (8) et une partie de la zone de plancher (9), qui constituent avec la paroi longitudinale (7) une partie (2, 3) et qui sont mobiles en bloc l'une par rapport à l'autre transversalement au sens longitudinal de l'enceinte, et en ce qu'une unité de traitement (16, 22, 25, 29) est guidée déplaçable dans le sens longitudinal de l'enceinte, au moins le long d'une paroi latérale (7) contre la face interne de celle-ci.

2. Enceinte selon la revendication 1, caractérisée en ce que l'enceinte (1) présente une zone de traitement (13) ainsi qu'au moins une zone d'attente (14) pour l'unité de traitement, en dehors de la zone de traitement (13) à l'extrémité de l'enceinte (1).

3. Enceinte selon la revendication 1 ou 2, caractérisée en ce qu'une partie d'enceinte (3) présente une tôle de fond (12) montée pivotante, qui repose de manière mobile sur le plancher (9) de la partie d'enceinte (2) opposée.

4. Enceinte selon l'une quelconque des revendications 1 à 3, caractérisée en ce que l'unité de traitement déplaçable (16) présente au moins une buse de pulvérisation (19) qui peut être raccordée au choix à une source pour un liquide de nettoyage ou de traitement et à une source pour le liquide de rinçage, et en ce qu'une goulotte réceptrice (20) est montée basculante au fond de l'enceinte (1), cette goulotte menant le liquide recueilli, en fonction de la position de culbutage, soit dans un réservoir pour le liquide de traitement soit dans un réservoir pour le liquide de rinçage.

5. Enceinte selon l'une quelconque des revendications 1 à 3, caractérisée en ce que l'unité de traitement déplaçable (22, 29) comprend au moins une unité équipée de radiateurs à rayons infrarouges (23, 30) et de réflecteurs, qui s'étend à peu près sur la totalité de l'étendue interne le long d'un tronçon d'enceinte.

6. Enceinte selon la revendication 5, caractérisée en ce que des buses d'amenée d'air (24) sont prévues sur l'unité de traitement déplaçable (22).

7. Enceinte selon l'une quelconque des revendications 1 à 3, caractérisée en ce que l'unité de traitement déplaçable (25) comprend au moins une buse de pulvérisation (26) pour la poudre de revêtement électrostatique et un dispositif d'aspiration (27) situé en face de la buse de pulvérisation.

8. Enceinte selon l'une quelconque des revendications 1 à 3, caractérisée en ce que l'unité de traitement déplaçable (25) comprend au moins une buse de pulvérisation (26) pour la poudre de revêtement électrostatique et un dispositif d'aspiration (27), et en ce qu'il est prévu dans l'enceinte deux unités de traitement situées face à face, qui peuvent être déplacées de manière synchrone et dans lesquelles la buse de pulvérisation (26) d'une unité de traitement est située en face d'un dispositif d'aspiration (27) de l'autre unité de traitement.

9. Enceinte selon l'une quelconque des revendications 1 à 8, caractérisée en ce qu'elle présente une ouverture (10) dans la zone supérieure (8), qui sert à l'introduction et à l'enlèvement de l'objet à traiter et qui présente une longueur qui correspond au moins à la longueur de l'objet à traiter.

10. Enceinte selon l'une quelconque des revendications 1 à 9, caractérisée en ce qu'elle présente à ses extrémités frontales des ouvertures d'introduction et d'enlèvement pour l'objet à traiter.
